# EUROPÄISCHE PATENTSCHRIFT

(11) **EP 1 717 147 B1**
(45) Veröffentlichungstag und Bekanntmachung des Hinweises auf die Patenterteilung: **26.03.2008**
(21) Anmeldenummer: 06008162.7
(22) Anmeldetag: 20.04.2006
(51) Int. Cl.: B65B 7/22, B65B 49/10

(54) **Verfahren und Vorrichtung zum Schließen einer Faltschachtel während ihrer kontinuierlichen Förderung**
Method and machine for closing a collapsible carton while moved by a continuous motion
Procédé et dispositif pour fermer une boîte en carton pliante pendant son convoyage continu

(30) Priorität: 29.04.2005 DE 102005019894
(43) Veröffentlichungstag der Anmeldung: 02.11.2006
(73) Patentinhaber: MediSeal GmbH, 33758 Schloss Holte-Stukenbrock (DE)
(72) Erfinder: Biehl, Johann, 33758 Schloß Holte-Stukenbrock (DE); Zellermann, Michael, 33415 Verl (DE)
(74) Vertreter: Rehberg Hüppe + Partner

(56) Entgegenhaltungen:
- EP-A- 0 576 404
- EP-A- 0 978 449
- US-A- 2 340 835
- US-A- 2 628 466
- US-A- 3 071 910
- US-A- 4 035 989
- US-B1- 6 266 948

## Beschreibung

Die Erfindung betrifft ein Verfahren und eine Vorrichtung zum Schließen einer Faltschachtel während ihrer kontinuierlichen Förderung. Faltschachteln, wie sie beispielsweise bei der Verpackung von mit Arzneimitteln in Tablettenform gefüllten Blisterpackungen eingesetzt werden, werden als zusammenhängender flachgefalteter Zuschnitt angeliefert, mit einem Aufrichter aufgerichtet, so dass die vier Wandungen des Korpus der Faltschachtel einen kubischen Innenraum begrenzen. An den beiden zueinander parallelen Wandungen, die die vergleichsweise größere Breite aufweisen, hängen üblicherweise über Falzlinien Schließklappen. An jeder Schließklappe hängt über eine weitere Falzlinie eine Einstecklasche. Die beiden Schließklappen einer solchen Faltschachtel können an einer gemeinsamen Seitenwandung (gleichseitige Anordnung) oder an den unterschiedlichen einander parallelen Seitenwandungen (versetzte Anordnung) angeordnet sein. In den von den Seitenwandungen nicht abgedeckten Bereich besitzt die Faltschachtel im aufgerichteten Zustand Öffnungen, die letztlich durch die umgefalteten Schließklappen geschlossen werden. Dabei werden die Einstecklaschen in den Innenraum der Faltschachtel eingeführt und gelangen in eine Lage parallel zur Anlage an der Innenwand der betreffenden Seitenwandungen. Solche Faltschachteln weisen neben den Schließklappen auch Seitenklappen oder Staubklappen auf, die vor den Schließklappen in Schließstellung umgelegt werden.

Das Schließen der Faltschachtel geschieht zumindest im Bereich einer Öffnung nach dem Einschieben des Packungsinhalts in die aufgerichtete Faltschachtel. Üblicherweise wird die Faltschachtel während des Schließvorgangs getaktet bewegt, d. h. es schließen sich eine Reihe von Bewegungsphasen aneinander an, die immer durch eine Stillstandsphase unterbrochen sind. Das Zusammenwirken von Umlege-, Anlege-, Anstoß-, Anschlagmitteln und dergleichen auf die betreffenden Elemente der Faltschachtel geschieht dabei vorzugsweise während der Stillstandsphasen der Faltschachtel. Es gibt aber auch bereits kontinuierlich arbeitende Verschließvorrichtungen in dem Sinne, dass die Faltschachteln kontinuierlich, also ohne Stillstandsphasen, gefördert werden und hier die Mittel zum Umlegen, Anlegen, Vorbrechen von Falzlinien, Einschieben der Einstecklasche und dergleichen auf die bewegte Faltschachtel einwirken. Diese Mittel sind immer ortsfest angeordnet, d. h. sie besitzen keine Bewegungskomponente in Förderrichtung der Faltschachteln.

### STAND DER TECHNIK

Aus der US 3,071,910 ist ein Verfahren und eine Vorrichtung gemäß dem Oberbegriff des Anspruchs 5 zum Schließen einer Faltschachtel bekannt. Die Faltschachtel weist zwei zueinander parallele Wandungen auf, die im Vergleich zu weiteren Wandungen relativ groß ausgebildet sind. An einer Wandung ist über eine Falzlinie eine Schließklappe und an dieser über eine weitere Falzlinie eine einen freien Rand aufweisende Einstecklasche angeordnet. Die Einstecklasche wird entlang der weiteren Falzlinie relativ zur Schließklappe in einem Spalt zwischen einem ortsfesten Träger und einem ebenfalls ortsfesten Amboss umgelegt. Dabei besteht die Gefahr, dass an der äußeren Oberfläche der Schließklappe unschöne Schleifspuren entstehen. Der freie Rand der Einstecklasche wird relativ zu der anderen parallelen Wandung der Faltschachtel mit einem Leitelement in Form einer Mulde abgewinkelt. Das bekannte Verfahren und die Vorrichtung beschäftigen sich mit dem Problem, dass die obere relativ groß gestaltete Wandung der Faltschachtel während der kontinuierlichen Förderung sich nach unten durchbiegen kann, insbesondere dann, wenn die Höhe der Faltschachtel größer bemessen ist als die Höhe des einzuschiebenden Artikels, beispielsweise eines Tortenbodens. In einem solchen Fall ist der Artikel auch nicht in der Lage, die Durchbiegung der oberen Wandung der Faltschachtel auszugleichen und diese in eine parallele Lage zu der unteren Wandung der Faltschachtel anzuheben. Um dennoch die obere durchgebogene Wandung anzuheben, wird eine schwenkbar ortsfest gelagerte Zunge im Anschluss an die vorauseilende Seitenwandung der Faltschachtel in den Innenraum eingeschwenkt, so dass die obere durchgebogene Wandung der Faltschachtel in eine parallele Lage durch die Zunge angehoben wird. Die Vorrichtung weist in diesem Bereich auch einen ortsfest angeordneten Keil mit ansteigender Oberfläche auf, so dass durch Kontakt der Schließklappe mit der Oberfläche dieses Keils durch die fortlaufende Bewegung der Faltschachtel die Schließklappe nach oben umgelenkt und die Einstecklasche unterhalb der Zunge in den freien Innenraum der Faltschachtel eingeschoben werden kann. Die Zunge wie auch der Keil sind ortsfest gegenüber der Faltschachtel, die auf einem Förderorgan gefördert wird, angeordnet. Da die Einstecklasche in den Freiraum zwischen den Artikel und der oberen Wandung der Faltschachtel eingeschoben wird, wird die Einstecklasche durch Kontakt mit der Zunge abgesenkt und so in den Innenraum der Faltschachtel in der Nähe zu der Innenseite der parallelen oberen Wandung eingeführt. Die schwenkbare Zunge wird durch die nachlaufende Seitenwand aus dem Innenraum der Faltschachtel herausgeschwenkt.

Aus der US 6,266,948 B1 ist ein Verfahren und eine Vorrichtung zum Schließen einer Faltschachtel während ihrer diskontinuierlichen Förderung bekannt, bei dem die Faltschachtel aufgerichtet schrittweise vorwärtsbewegt und in den jeweils erreichten stillstehenden Positionen bearbeitet wird. Dabei werden Seitenklappen und Schließklappen in Richtung auf den Innenraum der Faltschachtel umgefaltet. All dies geschieht an aufrecht stehenden Faltschachteln, die nach dem Schließen der Bodenklappen von oben mit Gegenständen, beispielsweise einer Flasche, befüllt werden können. Zum Einschränken der Schließklappen und der Einstecklaschen werden kammartige Elemente eingesetzt, die um in Förderrichtung liegenden Achsen schwenkbar sind. Das Verschwenken der kammartigen Elemente erfolgt während des Stillstands der Faltschachtel auf ihrem Förderer. Dabei greifen die kammartigen Elemente in zwei aufeinander abgestimmten Verschwenkbewegungen ineinander.

Die US 2,628,466 zeigt ein Verfahren und eine Vorrichtung zum Schließen einer Faltschachtel während ihrer Förderung. Die Vorrichtung wird kontinuierlich oder intermittierend betrieben, wobei die Faltschachteln schrittweise durch verschiedene Stationen in der Vorrichtung hindurchgefördert werden. Auch die dabei eingesetzten Schachteln, wie sie beispielsweise zum Verpacken von Zahnpastatuben bestimmt sind, werden schrittweise durch die Stationen bewegt und entsprechend stillgesetzt. In einer Station wird die Schließklappe über eine Dreiecksschiene gefaltet, wobei Faltelemente eingesetzt werden, die senkrecht zur Förderrichtung der Faltschachteln beweglich vorgesehen sind. Diese Bewegung geschieht während des Stillstands der Faltschachtel. Der freie Rand der Einstecklasche kann nach dem Umfalten an der Dreiecksschiene auffedern. Er wird mit einem schwenkbaren Druckstück, welches an der Schließklappe angreift, unterhalb einer Zunge in den Innenraum der Faltschachtel eingeschoben, wobei die Zunge während des Stillstands des Faltkartons in den Innenraum eingefahren wird. Dies geschieht gleichzeitig mit der Bewegung des Druckstücks.

Die EP 0 576 404 A1 zeigt ein Verfahren und eine Vorrichtung zum Schließen einer Faltschachtel während ihrer Förderung. Die Faltschachtel weist zwei zueinander parallele Wandungen auf. An einer Wandung ist eine Schließklappe und an dieser über eine Falzlinie eine einen freien Rand aufweisende Einstecklasche vorgesehen. Die Einstecklasche wird entlang ihrer Falzlinie um eine Dreiecksschiene umgelegt. Dies geschieht mit Hilfe eines hin- und hergehend senkrecht zur Förderrichtung angetriebenen Faltelements in Form einer Platte. Dieses Faltelement bleibt außerhalb des Innenraums der Faltschachtel stehen. Seine Unterseite dient zur Verhinderung des Auffedems der Einstecklasche und bringt diese in eine Position zum Einschieben in den Innenraum. Es wird ein schwenkbarer Stößel zum Einsatz gebracht, der an der Schließklappe angreift und in Verbindung mit der als Anschlag dienenden Platte zu einer Einführung des freien Rands der Einstecklasche in die Faltschachtel führt. Das Leitelement und der schwenkbare Stößel werden nur senkrecht zu der Förderrichtung bewegt.

Die US 5,729,964 zeigt und beschreibt ein Verfahren und eine Vorrichtung mit den eingangs beschriebenen Merkmalen zum Schließen einer Schachtel mit offenen Enden durch Falten einer lateralen Schließklappe, an der über eine weitere Falzlinie eine Einstecklasche hängt. Es ist ein Leitelement vorgesehen, um den Schachtelinhalt zusammenzudrücken, die zur Einstecklasche parallele Wandung auszubauchen und so zwischen Schachtelinhalt und ausgebachter Wandung einen Spalt zu bilden, in den die Einstecklasche eingeschoben werden kann. Als Leitelement ist ein um eine Achse schwenkbar gelagerter Leittisch vorgesehen, der von einer Federanordnung niedergehalten wird, so dass er von einer Nockenschiene gegen die Kraft einer Feder der Federanordnung angehoben werden kann. Der Leittisch ist als fester Körper ausgebildet und besitzt eine entsprechende Höhe bzw. Dicke, um den Schachtelinhalt zusammendrücken zu können und die parallele Wandung zwecks Spaltbildung auszubauchen. Die Bewegungen des Leittisches werden durch Kontakt mit einer Kurvenbahn gesteuert. Die Anhebung des Leittisches erfolgt bis in eine Stellung oberhalb der Bodenwandung der Schachtel mit entsprechenden Abstand. Ein ebenfalls durch eine Nockensteuerung angetriebener Stößel dient dem Einschieben der Einstecklasche und dem Umschwenken der Schließklappe. Der Leittisch wird in den Innenraum der Schachtel eingeführt. Der Stößel kommt dabei mit dem Leittisch nicht in Kontakt. Ein Zusammenwirken mit dem Stößel ist somit nicht erkennbar. Die Besonderheit dieser Vorrichtung besteht darin, dass der Leittisch in den Innenraum der Schachtel unter Ausbauchen der Bodenwandung und entsprechender Spaltbildung im Mittelbereich der Faltschachtel zwischen dem Schachtelinhalt und der Bodenwandung eingebracht wird, was nur dann möglich ist, wenn der Schachtelinhalt dies zulässt. Die Bodenwandung wird also nach unten ausbauchend verformt, um den Schachtelinhalt dabei möglichst wenig zu beschädigen, was wiederum nur dann möglich ist, wenn die Bodenwandung der Schachtel von unten nicht abgestützt ist, damit die Einstecklasche zwischen der ausgebauchten Bodenwandung und dem Schachtelinhalt in die Schließstellung eingeschoben werden kann. Der Stößel kommt auch mit der Außenseite der Schließklappe in Kontakt, so dass hier Schleifspuren entstehen können, die das Aussehen der Faltschachtel beeinträchtigen.

Ein weiteres Verfahren und eine Vorrichtung ist aus der EP 1 097 802 A2 bekannt. Die Faltschachteln werden nach dem Aufrichten getaktet oder kontinuierlich in Förderrichtung bewegt. Die Mittel zum Vorbrechen der Falzlinie zwischen Schließklappe und Einstecklasche sowie zum Einschieben der Einstecklasche und Schließen der Faltschachtel sind relativ zur Förderrichtung der Faltschachteln ortsfest angeordnet. Die Mittel umfassen Faltelemente, Umlegeelemente, Anlegeelemente, Anschlagelemente in Form einer Dreieckschiene, Anstoßmittel in Form einer hin- und hergehend angetriebenen Stößelplatte sowie insbesondere einen Leittisch zum Anheben des freien Rands der Einstecklasche. All diese Elemente erfüllen insbesondere bei getakteter Bewegung der Faltschachteln eine zufrieden stellende Wirkung mit entsprechender Leistung der Vorrichtung.

Wenn diese mechanischen Mittel jedoch in Verbindung mit kontinuierlich geförderten Faltschachteln eingesetzt werden, entsteht zwangsläufig Reibung zwischen den Mitteln und den entsprechenden Elementen der Faltschachteln, an denen diese Mittel angreifen. Dabei besteht die Gefahr, dass die aufgerichteten Faltschachteln parallelogrammartig verformt werden. Dies ist insbesondere dann der Fall, wenn der Innenraum der aufgerichteten Faltschachtel höher als breit dimensioniert ist. Auch das Einschieben der Einstecklasche bereitet dann Probleme, weil die Schließklappe mit der daran hängenden Einstecklasche in eine Schieflage zu der Öffnung der Faltschachtel gerät. Zwar ist der freie Rand der Einstecklasche in der Regel mit Abrundungen versehen, um dieser Problematik entgegenzuwirken. Die Leistungsfähigkeit solcher Vorrichtungen ist jedoch begrenzt. Bei vergleichsweise kleinen Leistungen ergibt sich meist eine zufrieden stellende Arbeitsweise, während die aufgezeigten Probleme mit höheren Leistungen immer mehr und verstärkt auftreten.

Aus der EP 1 373 072 B1 ist ein Verfahren und eine Vorrichtung zum Schließen einer Faltschachtel durch Falten einer Schließklappe bekannt. Die Faltschachteln werden getaktet in Förderrichtung bewegt bzw. stillgesetzt. Die Mittel zum Umlegen, Anlegen, Einschieben von Elementen der Faltschachtel sind zur Förderrichtung der Faltschachteln ortsfest angeordnet und werden damit gleichsam quer zur Förderrichtung bewegt oder zur Einwirkung gebracht. Es sind Falt- und Anstoßmittel für das Umlegen der Schließklappe und das Anlegen der Falzlinie zwischen Schließklappe und Einstecklasche an eine als Anschlagmittel wirkende Dreieckschiene vorgesehen. Die Anstoßmittel dienen dem Vorbrechen der Falzlinie zwischen Schließklappe und Einstecklasche und erfüllen ihre Wirkung außerhalb des Innenraums der Faltschachtel. In einer weiteren Station sind zweite Anstoßmittel vorgesehen, die mit einem Leittisch zusammenarbeiten, der um eine in Förderrichtung sich erstreckende Achse verschwenkbar ist, wobei die Verschwenkung gegen die Kraft einer Feder erfolgt, indem das Anstoßmittel auf der Oberfläche des Leittisches aufsetzt. Der Leittisch dient dazu, den freien Rand der Einstecklasche in eine solche Relativlage anzuheben, dass er sich oberhalb der parallelen Seitenwandung, in der Regel der Bodenwandung, der Faltschachtel vor der zu verschließenden Öffnung befindet. Die Einstecklasche wird aus dieser angehobenen Stellung heraus durch die Anstoßmittel in den Innenraum der Faltschachtel eingeführt. Die Einstecklasche legt sich spätestens nach dem Abschwenken des Leittisches an die Innenwandung der Bodenwandung an. Zwischen den mechanischen Elementen in den einzelnen Stationen und den Teilen der Faltschachtel, auf die diese Elemente einwirken, entsteht bei der kontinuierlichen Förderung der Faltschachteln von einer Station in die nächste Station Reibung. Durch diese Reibung können Schleifspuren an der Außenseite der Faltschachtel auftreten, die den ästhetischen Eindruck beeinträchtigen. Die Leistung einer solchen Verschließvorrichtung mit getakteter Bewegung der Faltschachteln ist begrenzt.

Aus der DE 199 35 789 A1 ist ein Verfahren und eine Vorrichtung zum Schließen von Faltschachteln bekannt. Auch hier weist die Faltschachtel einen Korpus und mindestens eine Schließklappe mit Einstecklasche auf. Es sind verschiedene mechanische Mittel zum Anlegen, Umlegen, Vorbrechen der Falzlinie zwischen Einstecklasche und Schließklappe sowie zum Einschieben der Einstecklasche in den Innenraum der Faltschachtel vorgesehen. Diese Mittel arbeiten ausschließlich außerhalb des Innenraums der Faltschachtel. Zum Umlegen der Einstecklasche um eine Knickkante einer Dreieckschiene und zum Einfädeln der Einstecklasche in den Korpus werden diese mechanischen Mittel gemeinsam quer zur Förderrichtung der Faltschachteln bewegt. Die eingesetzten mechanischen Mittel sind relativ zur Förderrichtung der Faltschachteln ortsfest angeordnet, wobei es offen bleibt, ob die Faltschachteln getaktet oder kontinuierlich in Förderrichtung bewegt werden.

### AUFGABE DER ERFINDUNG

Der Erfindung liegt die Aufgabe zugrunde, ein Verfahren und eine Vorrichtung zum Schließen einer Faltschachtel während ihrer kontinuierlichen Förderung aufzuzeigen, mit denen eine Leistungssteigerung möglich ist. Das Auftreten von Schleifspuren sowie der anderen auftretenden geschilderten Probleme soll reduziert bzw. vermieden werden.

### LÖSUNG

Die Aufgabe der Erfindung wird erfindungsgemäß mit den Merkmalen der unabhängige Patentanspruchs 1 und 5 gelöst.

### BESCHREIBUNG DER ERFINDUNG

Das neue Verfahren zum Schließen einer Faltschachtel während ihrer kontinuierlichen Förderung wendet eine Zunge an. Unter einer Zunge wird - im Gegensatz zu einem Leittisch - ein sehr dünnes Element verstanden, welches ohne nennenswerte Beschädigung des Schachtelinhalts in den Spalt zwischen Schachtelinhalt und der Wandung, beispielsweise der unteren Bodenwandung, eingeschoben werden kann. Die Zunge kann beispielsweise aus einem Zuschnitt aus Federstahlblech bestehen und eine Dicke von etwa 0,8 mm aufweisen. Die Zunge kann damit aus in sich elastischem Material bestehen und/oder jedenfalls geringfügig elastisch gelagert sein, wie es für das Anheben, Einführen und Absenken der Zunge erforderlich ist. Mit der Verwendung einer Zunge werden zwei Funktionen erreicht. Zum einen dient die Zunge zum Anheben des freien Randes der Einstecklasche in eine Höhenlage oberhalb der unteren Bodenwandung. Zum anderen erfüllt die in den Innenraum der Faltschachtel eingebrachte Zunge Führungsfunktion für die Einstecklasche beim Schließen der Schließklappe in der Zusammenwirkung mit dem Stößel. Die Zunge verbleibt über einen gewissen Zeitraum und damit über eine entsprechende Strecke in der Faltschachtel. Sie kann während oder nach dem vollständigen Verschwenken der Schließklappe in die Schließstellung aus der geschlossenen Faltschachtel herausgezogen werden. Die dünn und flexibel ausgebildete Zunge kann selbst dann eingesetzt werden, wenn die Bodenwandung der Faltschachtel während ihrer kontinuierlichen Förderung auf einem Förderband in dem Einwirkbereich der Zunge von unten abgestützt ist. Die Einwirkbereiche von Zunge und Stößel müssen einander zumindest überdecken. Zunge und Stößel werden während ihres Zusammenwirkens mit der Faltschachtel mit einer Geschwindigkeit in Förderrichtung bewegt, die zumindest in etwa der Geschwindigkeit der kontinuierlichen Förderung der Faltschachtel auf dem Förderband entspricht. Auf diese Weise werden Relativbewegungen zwischen Faltschachtel und Zunge sowie Stößel in Förderrichtung vermieden oder zumindest reduziert, sodass z.B. Schleifspuren auf der äußeren Oberfläche der Faltschachtel vermieden werden.

Die Zunge kann vorteilhaft im Innenraum der Faltschachtel auf die Innenseite der parallelen Wandung unter Ausnutzung der natürlichen Elastizität einer Faltschachtel und ohne nennenswertes Ausbauchen der parallelen Wandung abgesenkt werden. Wenn als Schachtelinhalt ein Stapel gesiegelter Blisterpackungen mit Arzneimittel in der Faltschachtel verpackt wird, ist an der untersten Blisterpackung ohnehin ein Freiraum vorhanden, der für die Bewegungen der Zunge im Innern der Faltschachtel genutzt werden kann.

Die Zunge wird vorzugsweise erst nach dem vollständigen Schließen der Faltschachtel aus einem Spalt zwischen dem Rand der parallelen, nicht nennenswert ausgebauchten Wandung und der weiteren Falzlinie zwischen Schließklappe und Einstecklasche herausgezogen. Dies ist auch dann der Fall, wenn die weitere Falzlinie zwischen Schließklappe und Einstecklasche beidendig angeschnitten ist, wie es für eine Verriegelung der Einstecklasche an den Staublaschen der Faltschachtel sinnvoll ist.

Vorzugsweise wird die Einstecklasche vor dem Einschieben in den Innenraum der Faltschachtel um die weitere Falzlinie zur Schließklappe mit einem Anschlag und unter Einwirkung von Falt- und Anlegemitteln vorgebrochen. Das Vorbrechen dient dazu, einen sinnvollen Kraftangriff der Zunge an der Einstecklasche so vorzubereiten, dass beim Anheben der Zunge die Einheit aus Schließklappe und Einstecklasche um die Falzlinie der Schließklappe nicht entgegen der Schließrichtung verschwenkt, sondern der Winkel an der weiteren Falzlinie zwischen Schließklappe und Einstecklasche weiter verkleinert wird. Am Ende des Vorbrechvorgangs bzw. spätestens zu Beginn des Schließvorgangs ergibt sich eine definierte Winkelstellung zwischen paralleler Wandung, Schließklappe und Einstecklasche.

Die Vorrichtung zum Schließen einer Faltschachtel während ihrer kontinuierlichen Förderung besitzt als Leitelement die schon beschriebene dünne Zunge, die relativ zum Innenraum der Faltschachtel in zwei aufeinander senkrecht stehenden Richtungen gesteuert angetrieben ist. Die dünne Zunge wird zusätzlich auch in der dazu dritten Richtung entsprechend der Förderrichtung der Faltschachtel mit einer Geschwindigkeit in Förderrichtung bewegt wird, die zumindest in etwa der Geschwindigkeit der kontinuierlichen Förderung der Faltschachtel auf dem Förderband entspricht. Die drei angesprochenen Richtungen bzw. die damit festgelegten Ebenen stehen aufeinander jeweils senkrecht. Die gesteuerte Bewegung der Zunge in Höhenrichtung geschieht weitgehend ohne Kontakt zur Faltschachtel. Nur beim Anheben der Einstecklasche ergibt sich im Randbereich der Einstecklasche ein linienförmiger Kontakt zur Zunge ohne Beeinträchtigung der Faltschachtel. Die gesteuerte Bewegung der Zunge in der Horizontalebene quer zur Förderrichtung geschieht ohne Kontakt zur Außenseite der Faltschachtel. Die gesteuerte Bewegung der Zunge in der Horizontalebene in Förderrichtung geschieht zumindest in etwa mit der Geschwindigkeit der kontinuierlichen Förderung der Faltschachtel auf dem Förderband, jedenfalls über eine gewisse Strecke. Was für die Zunge gilt, gilt im Wesentlichen unverändert auch für den mit der Zunge zusammenwirkenden Stößel, denn auch der hin- und hergehend angetriebene Stößel wird in Förderrichtung der Faltschachtel mit einer Geschwindigkeit bewegt, die zumindest in etwa der Geschwindigkeit der kontinuierlichen Förderung der Faltschachtel entspricht. Dies ist mindestens punktweise der Fall.

Vorteilhaft ist eine Mehrzahl von Zungen auf einem angetriebenen Trägerelement angeordnet. Die Zungen sitzen auf einem Trägerelement, das die Zungen zumindest über eine Strecke in Förderrichtung der Vorrichtung parallel zu einem die aufgerichteten Faltschachteln tragenden Förderband bewegt. Als Trägerelement kommt insbesondere ein Riemen infrage, der um zwei Rollen umlaufend angetrieben wird. Wenn der Riemen aus elastischem Material besteht, genügt dies in der Regel für die Höhenbeweglichkeit der Zungen. Die Rollen sind mit vertikalen Achsen im gleichen Abstand zu dem Förderband angeordnet und stellen sicher, dass die Zungen die Faltschachtel auf einer definierten Strecke in Förderrichtung begleiten.

Weiterhin kann eine Mehrzahl von Stößeln auf einem angetriebenen Träger angeordnet sein. Der Träger bewegt die Stößel zumindest bei Erreichen der Schließstellung der Schließklappe parallel zu dem die aufgerichteten Faltschachteln tragenden Förderband. Auch für die Realisierung des Trägers ergeben sich verschiedene Möglichkeiten. Auch der Träger kann als Riementrieb verwirklicht sein. Auch ein Kreisförderer ist möglich. Das Trägerelement für die Zungen und der Träger für die Stößel können zusammengefasst sein oder aus einem gemeinsamen Element bestehen.

Es kann eine ortsfeste Gleitbahn zum Anheben der jeweiligen Zunge und der jeweiligen Einstecklasche in eine Höhenlage oberhalb der Bodenwandung der jeweiligen Faltschachtel vorgesehen sein. Sinnvoll ist es, wenn die Zungen auf ihrer Unterseite mit je einem abstehenden Nocken versehen sind, sodass das Absenken der Zungen in der Faltschachtel beim Verlassen des Nockens der Gleitbahn durch eine durch die Nockenhöhe definierte stufenartige Steuerung möglich ist.

Es sollte ein gemeinsamer Antrieb für das Tragelement und den Träger vorgesehen sein, der eine feste getriebliche Verbindung enthält. Dabei ist eine Abstimmung auf die Teilungsanordnung der Zungen und der Stößel erforderlich, damit immer eine Zunge mit einem Stößel synchron zusammenarbeitet.

Vorteilhafte Weiterbildungen der Erfindung ergeben sich aus den abhängigen Patentansprüchen und der gesamten Beschreibung. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche abweichend von den gewählten Rückbeziehungen ist ebenfalls möglich und wird hiermit angeregt. Dies betrifft auch solche Merkmale, die in separaten Zeichnungsfiguren dargestellt sind oder bei deren Beschreibung genannt werden. Diese Merkmale können auch mit Merkmalen unterschiedlicher Patentansprüche kombiniert werden.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt Seitenansicht der Vorbrechstation der Vorrichtung.
- **Fig. 2**: zeigt einen Schnitt gemäß der Linie II-II in Fig. 1.
- **Fig. 3**: zeigt einen Schnitt gemäß der Linie III-III in Fig. 1.
- **Fig. 4**: zeigt einen Schnitt gemäß der Linie IV-IV in Fig. 1.
- **Fig. 5**: zeigt einen Schnitt gemäß der Linie V-V in Fig. 1.
- **Fig. 6**: zeigt eine Draufsicht auf wesentliche Elemente der Schließstation.
- **Fig. 7**: zeigt eine Seitenansicht der Schließstation.
- **Fig. 8**: zeigt einen Schnitt gemäß der Linie VIII-VIII in Fig. 6.
- **Fig. 9**: zeigt das Zusammenwirken zwischen Stößel und Zunge zu Beginn eines Schließvorgangs der Schließklappe.
- **Fig. 10**: zeigt einen weiteren Schritt im Bereich des Schließvorgangs.
- **Fig. 11**: zeigt das Erreichen der Schließstellung der Schließklappe.
- **Fig. 12**: zeigt die Stellung der Teile nach Beendigung des Schließvorgangs.

### FIGURENBESCHREIBUNG

Fig. 1 zeigt einen Ausschnitt aus einer bevorzugten Ausführungsform der Vorrichtung 1 in Seitenansicht. Die einzelne aufgerichtete Faltschachtel 2 wird auf einem Förderband 3, welches in Förderrichtung 4 gemäß dem angegebenen Pfeil angetrieben wird, bewegt bzw. gefördert. Der Korpus jeder Faltschachtel 2 weist zunächst zwei zueinander parallele Wandungen 5 und 6 auf. Die Wandung 5 stellt die obere Bodenwandung und die Wandung 6 die untere Bodenwandung der Faltschachtel 2 dar, wobei die Faltschachtel mit der Wandung 6 auf dem Förderband 3 aufliegt. Die Faltschachtel 2 weist zwei ebenfalls zueinander parallele Seitenwandungen 7 und 8 auf, die den Korpus der Faltschachtel 2 ergänzen. An den Seitenwandungen 7 und 8 hängen über nicht näher bezeichnete Falzlinien Staubklappen 9 und 10, die bereits vorangehend durch nicht dargestellte Mittel in die Schließebene 11 umgefaltet und damit in die geschlossene Stellung überführt worden sind. Die Schließebene 11 liegt in der Öffnung, die durch die dem Betrachter zugekehrten Ränder der Wandungen 5, 6, 7 und 8 gebildet werden. Die Wandungen 5, 6, 7, 8 bilden einen Grundkörper 12, an dem die Faltschachtel 1 über Nocken 13 in einer aufgerichteten rechteckigen Gestalt gehalten werden. Genauer gesagt besitzt das Förderband 3 zusätzlich noch ein Deckband 14, welches synchron zu dem Förderband 3 bewegt wird. Die Faltschachtel 2 ist in dem in Fig. 1 links dargestellten Zustand bereits mit Schachtelinhalt 15 gefüllt, der sich hinter der Schließebene 11 befindet und nicht näher angedeutet ist.

Der dem Betrachter der Fig. 1 zugekehrte Rand der Wandung 5 geht über eine Falzlinie 16 in eine Schließklappe 17 über, die sich in Fig. 1 in der Ebene der Wandung 5 befindet. Die Schließklappe 17 geht über eine weitere Falzlinie 18 in eine Einstecklasche 19 über, die auf der linken Seite der Fig. 1 ebenfalls in der Ebene der Wandung 5 angeordnet ist, auf der rechten Seite der Fig. 1 jedoch nach unten abgewinkelt ist.

In der Mitte der Fig. 1 ist eine Vorbrechstation 20 angedeutet, durch die die Faltschachteln 2 in der durch die Nocken 13 aufgerichtet gehaltenen Stellung hindurchgeführt werden. Die Vorbrechstation 20 dient dem gezielten Umfalten der Einstecklasche 19 relativ zu der Schließklappe 17 um die weitere Falzlinie 18. Der Vorbrechvorgang ist anhand der Fig. 2 bis 5 entsprechend den in Fig. 1 angegebenen Schnittdarstellungen verdeutlicht.

Fig. 2 lässt die relative Lage und Anordnung der Schließklappe 17 relativ zur Wandung 5 und weiter die relative Anordnung und Lage der Einstecklasche 19 relativ zur Schließklappe 17 erkennen.

In Fig. 2 ist gleichsam der Einlauf der Vorbrechstation 20 verdeutlicht. Es ist dort ein angetriebenes Rollenpaar aus einer Rolle 21 und einer Gegenrolle 22 dargstellt. Die Rolle 21 wird gemäß Pfeil 23 (Fig. 1) mit einer Umfangsgeschwindigkeit angetrieben, der der Fördergeschwindigkeit des Förderbandes 3 und damit der Faltschachteln 2 in Förderrichtung 4 entspricht. Jede Faltschachtel 2 wird damit im Bereich der Schließklappe 17 zwischen den Rollen 21 und 22 eingeklemmt gefördert und gleichsam durch diesen Kraftangriff an dieser Stelle durch die Vorbrechstation 20 geschoben. Dies dient dazu, auf jeden Fall eine Schräglage zwischen Schließklappe 17 und dem Grundkörper 12 der Faltschachtel 2 zu vermeiden. Die Einstecklasche 19 soll zwischen der Darstellung der Fig. 2 und 3 aus der durchgezogenen Stellung in die gestrichelte mit Doppelpunkten versehene Stellung umgebogen werden. Es schließt sich die weitere Umbiegung in dieser Richtung gemäß Pfeil 24, wie in Fig. 3 dargestellt, an. Dabei wird die Schließklappe 17 zwischen einer weiteren Rolle 25, z. B. in Form eines Kugellagers, und einem Anschlag 26 geführt. Mit der Rolle 25, die auf der bedruckten Außenseite der Schließklappe 17 angreift bzw. Kontakt hat, wird eine Gleitreibung vermieden. Der Anschlag 26 dagegen kann ortsfest an der Vorbrechstation 20 vorgesehen sein, weil der Kontakt des Anschlags 26 mit der Innenseite der Schließklappe 17 zu keinerlei nennenswerten Beschädigungen führen kann. Im Bereich der Vorbrechstation 20 in Förderrichtung 4 sind Falt- und Anlegemittel 27, z. B. in Form einer ortsfesten Führungsschiene vorgesehen, die sich in Förderrichtung 4 durch die Vorbrechstation 20 mit einer unteren Formkante 28 fortlaufend nach abwärts erstreckt, so dass letztendlich gemäß Fig. 4 die Einstecklasche 19 um die weitere Falzkante 18 relativ zur Schließklappe 17 in eine rechtwinklige Stellung gelangt. Würde man an dieser Stelle die Vorbrechstation 20 beenden, so führt das immer vorhandene Auffederungsvermögen solcher umgelegter Klappen, hier der Einstecklasche 19, dazu, dass der Winkel zwischen Schließklappe 17 und Einstecklasche 19 wieder größer als 90° würde, was für die Weiterverarbeitung der Faltschachteln während des Schließvorgangs nachteilig wäre. Um einer solchen Auffederung entgegenzuwirken, besitzt der Anschlag 26 eine Ausnehmung 29, die, wie aus den Fig. 3 bis 5 erkennbar, sich über eine gewisse axiale Länge erstrecken kann. Das Falt- und Anlagemittel 27 besitzt in Zuordnung zu der Ausnehmung eine Rolle 30, mit der die Einstecklasche 19 um die weitere Falzlinie 18 in eine Winkelstellung vorgebrochen wird, die sich durch einen kleineren Winkel als 90° zwischen Einstecklasche 19 und Schließklappe 17 kennzeichnet. Die Anordnung der Rolle 30 und die Ausbildung der Ausnehmung 29 sind so bemessen und aufeinander abgestimmt, dass unter Berücksichtigung des Auffedervermögens der Einstecklasche 19 relativ zur Schließklappe 17 nach Verlassen der Vorbrechstation 20 sich zwischen Schließklappe 17 und Einstecklasche 19 ein Winkel ergibt, der etwa 90° ist. Er kann auch etwas kleiner oder etwas größer als 90° sein.

Die anhand der Fig. 1 bis 5 dargestellte Vorbrechstation 20 ist zum Vorbrechen der Falzlinie 18 ausgebildet und angeordnet, also eine Einheit aus Schließklappe 17 und Einstecklasche 19, die an der oberen Wandung 5 hängt. Es versteht sich, dass die entsprechenden Verhältnisse für eine Einheit aus einer Schließklappe und einer Einstecklasche gelten, die an der Wandung 6 angeordnet ist, freilich auf der anderen Seite des Grundkörpers 12 der Faltschachtel 2 (versetzte Anordnung). Wenn dagegen eine gleichseitige Anordnung verwirklicht wird, also an der Wandung 5 beidendig zwei Einheiten aus Schließklappe und Einstecklasche hängen, gilt Entsprechendes für die Anordnung einer zweiten Vorbrechstation 20 in symmetrischer Anordnung und Ausbildung zu einer Längsmittelebene durch die Mitte des Förderbandes 3 gemäß Förderrichtung 4. Für die Erfindung ist es also letztlich gleichgültig, an welcher Wandung die zu schließende Einheit aus Schließklappe 17 und Einstecklasche 19 hängt. In allen Fällen müssen die mit Schachtelinhalt 15 gefüllten Faltschachteln 2 letztlich verschlossen werden.

Die Fig. 6 bis 8 zeigen eine besonders bevorzugte Ausbildung einer Schließstation 31 der Vorrichtung 1, wie sie stromab der Vorbrechstation 20 angeordnet ist. Dabei kann Fig. 7 die fortgesetzte Seitenansicht der Fig. 1 darstellen, während Fig. 6 eine Draufsicht von oben zeigt. Die Schließstation 31 ist in Förderrichtung 4 gesehen auf der rechten Seite des Förderbandes 3 angeordnet. Da solche Faltschachteln 2 in der Regel zwei Einheiten aus Schließklappe 17 und Einstecklasche 19 aufweisen, ist in entsprechender symmetrischer bzw. umgekehrt symmetrischer Anordnung eine weitere Schließstation 31 auf der anderen Seite vorgesehen, die aber hier aus Übersichtlichkeitsgründen nicht dargestellt ist. Die Fig. 6 und 7 lassen das Förderband 3 erkennen, welches gemäß Förderrichtung 4 kontinuierlich angetrieben wird. Fig. 6 lässt erkennen, dass das Förderband 3 zwei nebeneinander liegende Riemen besitzt, die jeweils Nocken 13 tragen, so dass durch einfache Relativverstellung der Riemen gegeneinander die Nockenweite verändert und damit die Vorrichtung auf ein anderes Format von Faltschachteln 2 eingestellt werden kann, wobei die Faltschachteln 2 dann eine geringere oder größere Breite im Bereich der Wandungen 5 und 6 aufweisen, immer im Vergleich zu der Darstellung der Fig. 1 bis 5.

Die Ausbildung der Schließstation 31 wird nachfolgend anhand der Fig. 6 erläutert, wobei die Fig. 7 und 8 ergänzend hinzutreten. Die Schließstation 31 besitzt zwei Rollen oder Walzen 32, 33 mit senkrecht zur Horizontalebene angeordneten Achsen 34, 35. Die Walze 33 ist aus Übersichtlichkeitsgründen nur angedeutet. Um die beiden Walzen 32 und 33 erstreckt sich ein Trägerelement 36, beispielsweise in Form eines Riemens, der, wie nachfolgend noch erläutert wird, gemäß Pfeil 37 umlaufend angetrieben wird. An dem Trägerelement 36 sind mit entsprechender Teilung zueinander, abgestimmt auf die Teilung der Nocken 13 des Förderbandes 3, Zungen 38 angeordnet, die sehr dünn ausgebildet sind, beispielsweise als Zuschnitte aus Federstahlblech, und die im Wesentlichen radial von der Oberfläche des Trägerelements 36 nach außen vorstehen. Das Trägerelement 36 wird mit einer Geschwindigkeit angetrieben, die der Geschwindigkeit des Förderbandes 3 entspricht, wobei durch eine getriebliche Verbindung sichergestellt ist, dass jeweils eine Zunge 38 relativ zur Mitte der Teilungen der Nocken 13 an jeder Stelle des Förderbandes mit je einer Faltschachtel 2 in Wirkverbindung tritt. Die Zungen 38 können auf ihrer Unterseite je einen nach unten abstehenden Nocken 39 aufweisen, der mit einer ortsfesten Gleitbahn 40 zusammenarbeitet. Die Gleitbahn 40 ist in ihrem Verlauf von unten nach oben ansteigend ausgebildet, so dass die Zungen 38 mit ihren Nocken 39 auf dem Beginn der Gleitbahn 40 aufsetzen, während sie im Bereich des Endes der Gleitbahn so angehoben sind, dass sich die Zungen 38 in einer Höhenlage oberhalb der Innenseite der unteren Wandung 6 der Faltschachtel 2 befinden. Die Zungen 38 besitzen eine abgerundete bzw. symmetrisch abgeschrägte Formgebung, so dass sie mit ihrer vorstehenden Spitze oder Abrundung in den Innenraum 41 einer Faltschachtel 2 eintreten können, und zwar auch bei unterschiedlichen Formaten von Faltschachteln 2, also bei Faltschachtelserien unterschiedlicher Breite der Wandungen 5 und 6.

Jede Einstecklasche 19 besitzt einen freien Rand 42, der beim Umlauf der Zungen 38 im Endbereich der Gleitbahn 40 Kontakt zu den Zungen 38 bekommt (Fig. 8), so dass die Einstecklasche 19 mit ihrem freien Rand 42 in eine Höhenlage oberhalb der Innenseite 43 der unteren Wandung 6 angehoben wird und in den Innenraum 44 eintritt, wie dies aus Fig. 8 erkennbar ist. Der Nocken 39 befindet sich dabei noch auf der Gleitbahn 40. Sobald der Nocken 39 jedoch die Gleitbahn 40 verlässt (Fig. 9), bewegt sich die Zunge 38 in dem Innenraum 44 des Grundkörpers 12 der Faltschachtel 2 nach unten, bis sie auf der Innenseite 43 der Wandung 5 aufsetzt. Auch dabei ragt die Zunge 38 in den Innenraum 44 des Grundkörpers 12 der Faltschachtel 2 ein. Die Höhenbeweglichkeit der Zunge 38 kann durch eine elastische Ausbildung der Zungen 38 selbst bewirkt werden und/oder durch eine gewisse Elastizität ihrer Lagerung an dem Trägerelement 36.

Parallel zu den Zungen 38 sind Stößel 45 vorgesehen. In der in Fig. 6 dargestellten Ausführungsform sind drei Stößel 45 auf einem Träger 46 angeordnet. Der Träger 46 wird ebenfalls gemäß Pfeil 37, allerdings nur um die Achse 35 angetrieben, wobei die Stößel 45 in der aus Fig. 6 erkennbaren parallelen Lage geführt werden. Die mechanischen Mittel, um dies zu bewirken, sind aus Übersichtlichkeitsgründen im Einzelnen nicht dargestellt. Jeder Stößel 45 weist eine einerseits gebogen (Fig. 6), andererseits schräg (Fig. 12) verlaufende Vorderkante 47 auf, die im Bereich der weiteren Falzlinie 18 an der Einheit aus Schließklappe 17 und Einstecklasche 19 angreift und im Zusammenwirken mit der Zunge 38 das Einschieben der Einstecklasche 19 und das Verbringen der Schließklappe 17 in die Schließstellung in der Schließebene 11 bewirkt. Dieser Vorgang wird aus der Folge der Zeichnungen der Fig. 8 bis 12 besonders deutlich erkennbar.

Insbesondere Fig. 6 lässt erkennen, dass sich jede Zunge 38 über eine Strecke 48 mit ihrer Spitze in dem Innenraum 44 des Grundkörpers 12 der Faltschachtel hinein erstreckt. Während der Einwirkung der Zunge 38 wird jeweils ein Stößel 45 zusätzlich zur Einwirkung gebracht, wobei sich der Schließvorgang abspielt, wie dies durch die Zeichnungsfolge der Fig. 8 bis 12 angedeutet wurde. Der Schließvorgang kann in einer Verriegelung der beidendig angeschlitzten Einstecklasche 19 hinter den Staubklappen 9 und 10 enden (Einzelheiten nicht dargestellt). Auch zu diesem Zweck und dem dazu erforderlichen Nachdrücken ist die Vorderkante 47 jedes Stößels 45 schräg geneigt (Fig. 12) ausgebildet.

Das Absenken der Zungen 38 im Innenraum 44 des Grundkörpers 12 der Faltschachtel 2 kann auch durch eine ortsfeste Nockenleiste 49 (Fig. 9 und 10) erreicht werden, die die Lagerung der Zungen 38 über zwei senkrechte Bolzen im Rahmen der Elastizität des als Riemen ausgebildeten Trägerelements 36 so verbiegt, dass die Spitze der Zunge 38 im Innenraum 44 auf die Innenseite 43 der unteren Wandung 6 der Faltschachtel 2 abgesenkt wird.

Es kann schließlich ein gemeinsamer Antrieb 50 für das Trägerelement 36 und den Träger 46 vorgesehen sein, der über eine Kegelradstufe (Fig. 8) auf die beiden Elemente übertragen wird. Damit ist von einem gemeinsamen Antrieb 50 mit feststehender getrieblicher Verbindung sichergestellt, dass jeweils ein Stößel 45 mit einer Zunge 38 bestimmungsgemäß mit einer Faltschachtel 2 in Wirkverbindung tritt. Es ist aber beispielsweise auch möglich, sowohl die Zungen 38 wie auch die Stößel 45 nur auf einem einzigen gemeinsamen Träger 46 anzuordnen und mit gleichförmigem kreisförmigem Umlauf zur Einwirkung zu bringen. Im letzteren Fall wird dann die übereinstimmende Geschwindigkeit der Zungen 38 und Stößel 45 mit der Fördergeschwindigkeit des Förderbandes 3 in Förderrichtung 4 nur punktweise erreicht, d. h. die Strecke 48 schrumpft in einen Punkt, während die in Fig. 6 dargestellte Ausführungsform die Zungen 38 über die Strecke 48 zur Einwirkung bringt, wobei die Zungen 38 im Bereich der Strecke 48 die übereinstimmende Geschwindigkeit zu der Fördergeschwindigkeit des Förderbandes 3 in Förderrichtung 4 aufweist und hier nur die Stößel 45 punktweise mit übereinstimmender Geschwindigkeit einwirken. Dies ist durchaus tolerierbar, da es sich nur um eine geringfügige Differenzgeschwindigkeit vor und nach dem angesprochenen Punkt handelt, die auch nur eine vernachlässigbare Reibung an der Außenseite der weiteren Falzkante 18 herbeiführt und insoweit den Druck auf der Außenseite der Faltschachtel 2 nicht beeinträchtigt. Schleifkratzer oder Schleifspuren wurden hier jedenfalls nicht festgestellt. Fig. 6 lässt weiterhin erkennen, dass die Zunge 38 erst nach vollständiger Vollendung der Einschiebebewegung der Einstecklasche 19 und nach vollständiger Überführung der Schließklappe 17 in die Schließstellung aus dem sich ergebenden Spalt herausgezogen wird, wobei die Außenkontur des Trägers 46 verhindert, dass die Schließklappe 17 wieder herausgezogen wird. Desweiteren ist die Außenkontur des Trägers 46 mit Ausnehmungen versehen, um die nächste ankommende Faltschachtel, deren Schließklappe sich noch nicht in der Schließstellung befindet, nicht zu behindern.

### BEZUGSZEICHENLISTE

- 1: Vorrichtung
- 2: Faltschachtel
- 3: Förderband
- 4: Förderrichtung
- 5: Wandung
- 6: Wandung
- 7: Seitenwandung
- 8: Seitenwandung
- 9: Staubklappe
- 10: Staubklappe

- 11: ScNießebene
- 12: Grundkörper
- 13: Nocken
- 14: Deckband
- 15: Schachtelinhalt
- 16: Falzlinie
- 17: Schließklappe
- 18: weitere Falzlinie
- 19: Einstecklasche
- 20: Vorbrechstation

- 21: Rolle
- 22: Gegenrolle
- 23: Pfeil
- 24: Pfeil
- 25: Rolle
- 26: Anschlag
- 27: Falt- und Anlegemittel
- 28: Formkante
- 29: Ausnehmung
- 30: Rolle

- 31: Schließstation
- 32: Walze
- 33: Walze
- 34: Achse
- 35: Achse
- 36: Trägerelement
- 37: Pfeil
- 38: Zunge
- 39: Nocken
- 40: Gleitbahn

- 41: Innenraum
- 42: Rand
- 43: Innenseite
- 44: Innenraum
- 45: Stößel

- 46: Träger
- 47: Vorderkante
- 48: Strecke
- 49: Nockenleiste
- 50: Antrieb

## Patentansprüche

1. Verfahren zum Schließen einer Faltschachtel (2) während ihrer kontinuierlichen Förderung, wobei die Faltschachtel (2) zwei zueinander parallele Wandungen (5, 6) aufweist, an einer Wandung (5) über eine Falzlinie (16) eine Schließklappe (17) und an dieser über eine weitere Falzlinie (18) eine einen freien Rand (42) aufweisende Einstecklasche (19) hängt, indem die Einstecklasche (19) entlang der weiteren Falzlinie (18) relativ zu der Schließklappe (17) umgelegt, der freie Rand (42) der Einstecklasche (19) relativ zu der anderen parallelen Wandung (6) der Faltschachtel (2) mit einem Leitelement angehoben und die Einstecklasche (19) mit einem Stößel (45) in die Faltschachtel (2) eingeschoben wird, wobei das Leitelement und der Stößel (45) während ihres Zusammenwirkens mit der Faltschachtel (2) mit einer Geschwindigkeit in Förderrichtung (4) bewegt werden, die zumindest in etwa der Geschwindigkeit der kontinuierlichen Förderung der Faltschachtel (2) entspricht, **dadurch gekennzeichnet, dass** der freie Rand (42) der Einstecklasche (19) mit einer dünnen Zunge (38) als Leitelement relativ zu der parallelen Wandung (6) der Faltschachtel (2) angehoben und die Zunge (38) in den Innenraum (44) der Faltschachtel (2) in der Nähe zu der Innenseite (43) der parallelen Wandung (6) eingeführt wird, dass die Einstecklasche (19) mit dem Stößel (45) unter Führung durch die Zunge (38) in die Faltschachtel (2) eingeschoben und die Zunge (38) aus dem Innenraum (44) der Faltschachtel (2) herausgezogen wird.

2. Verfahren nach Anspruch 1, **dadurch gekennzeichnet, dass** die Zunge (38) im Innenraum (44) der Faltschachtel (2) unter Ausnutzung der natürlichen Elastizität der Faltschachtel und ohne nennenswertes Ausbauchen der parallelen Wandung (6) auf die Innenseite (43) dieser parallelen Wandung (6) abgesenkt wird.

3. Verfahren nach Anspruch 1 oder 2, **dadurch gekennzeichnet, dass** die Zunge (38) nach dem Schließen der Faltschachtel (2) aus einem Spalt zwischen dem Rand der parallelen, nicht nennenswert ausgebauchten Wandung (6) und der weiteren Falzlinie (18) zwischen Schließklappe (17) und Einstecklasche (19) herausgezogen wird.

4. Verfahren nach mindestens einem der Ansprüche 1 bis 3, **dadurch gekennzeichnet, dass** die Einstecklasche (19) vor dem Einschieben in den Innenraum (44) der Faltschachtel (2) um die weitere Falzlinie (18) zur Schließklappe (17) mit einem Anschlag (26) und unter Einwirkung von Falt- und Anlegemitteln (27) vorgebrochen wird.

5. Vorrichtung zum Schließen einer Faltschachtel (2) während ihrer kontinuierlichen Förderung, wobei die Faltschachtel (2) zwei zueinander parallele Wandungen (5, 6) aufweist, an einer Wandung (5) über eine Falzlinie (16) eine Schließklappe (17) und an dieser über eine weitere Falzlinie (18) eine einen freien Rand (42) aufweisende Einstecklasche (19) hängt, mit einem Leitelement zum Anheben des freien Randes (42) der Einstecklasche (19) relativ zu der Schließklappe (17) und relativ zu der anderen parallelen Wandung (6) der Faltschachtel (2) und mit einem hin- und hergehend angetriebenen Stößel (45) zum Einschieben der Einstecklasche (19) in den Innenraum (44) der Faltschachtel (2), insbesondere nach Anspruch 1, wobei das Leitelement entsprechend der Förderrichtung (4) der Faltschachtel (2) mit einer Geschwindigkeit in Förderrichtung (4) bewegt wird, die zumindest in etwa der Geschwindigkeit der kontinuierlichen Förderung der Faltschachtel (2)entspricht, **dadurch gekennzeichnet, dass** als Leitelement eine dünne Zunge (38) vorgesehen ist, die relativ zum Innenraum (44) der Faltschachtel (2) in zwei aufeinander senkrecht stehenden Richtungen gesteuert angetrieben ist.

6. Vorrichtung nach Anspruch 5, **dadurch gekennzeichnet, dass** auch der hin- und hergehend angetriebene Stößel (45) in Förderrichtung (4) der Faltschachtel (2) mit einer Geschwindigkeit bewegt wird, die zumindest in etwa der Geschwindigkeit der kontinuierlichen Förderung der Faltschachtel (2) entspricht.

7. Vorrichtung nach Anspruch 5 oder 6, **dadurch gekennzeichnet, dass** eine Mehrzahl von Zungen (38) auf einem angetriebenen Trägerelement (36) angeordnet ist, und dass das Trägerelement (36) die Zungen (38) zumindest über eine Strecke (48) in Förderrichtung (4) der Vorrichtung (1) parallel zu einem die aufgerichteten Faltschachteln (2) tragenden Förderband (3) bewegt.

8. Vorrichtung nach mindestens einem der Ansprüche 5 bis 7, **dadurch gekennzeichnet, dass** eine Mehrzahl von Stößeln (45) auf einem angetriebenen Träger (46) angeordnet ist, und dass der Träger (46) die Stößel (45) zumindest bei Erreichen der Schließstellung der Schließklappe (17) parallel zu dem die aufgerichteten Faltschachteln (2) tragenden Förderband (3) bewegt.

9. Vorrichtung nach mindestens einem der Ansprüche 5 bis 8, **dadurch gekennzeichnet, dass** eine ortsfeste Gleitbahn (40) zum Anheben der jeweiligen Zunge (38) und der jeweiligen Einstecklasche (19) in eine Höhenlage oberhalb der Bodenwandung (6) der jeweiligen Faltschachtel (2) vorgesehen ist.

10. Vorrichtung nach mindestens einem der Ansprüche 5 bis 9, **dadurch gekennzeichnet, dass** ein gemeinsamer Antrieb (50) für das Tragelement (36) und den Träger (46) vorgesehen ist, der eine feste getriebliche Verbindung enthält.

11. Vorrichtung nach Anspruch 8, **dadurch gekennzeichnet, dass** die Außenkontur des Trägers (46) derart gestaltet ist, dass sie beim Herausziehen der Zunge (38) die Schließklappe (17) der Faltschachtel (2) in ihrer geschlossenen Stellung hält.

## Claims

1. A method for closing a cardboard box (2) during continuous conveyance, the cardboard box having two walls (5, 6) being arranged parallel to each other, one wall (5) over a folding line (16) being in connection with a closing flap (17), the closing flap over a further folding line (18) being in connection with an insetting flap (19) having a free extending rim (42), the insetting flap (19) is bend along the further folding line (18) with respect to the closing flap (17), the free extending rim (42) of the insetting flap (19) being lifted by a guiding element with respect to the other parallel wall (6) of the cardboard box (2) and the insetting flap (19) by a ram (45) being pushed into the cardboard box (2), the guiding element and the ram (45) during the cooperation with the cardboard box (2) being moved in the conveying direction (4) with a speed being at least about the same as the speed of the continuous conveyance of the cardboard box (2), **characterized in that** the free extending rim (42) of the insetting flap (19) is lifted by a thin tongue (38) serving as the guiding element with respect to the parallel wall (6) of the cardboard box (2) and the tongue (38) is introduced into the interior (44) of the cardboard box (2) near to the inner surface (43) of the parallel wall (6), **in that** the insetting flap (19) by the ram (45) under guidance of the tongue (38) is pushed into the cardboard box (2) and the tongue (38) is pulled out of the interior (44) of the cardboard box (2).

2. The method of claim 1, **characterized in that** the tongue (38) in the interior (44) of the cardboard box (2) is lowered down to the inner surface (43) of the parallel wall (6) using the natural elasticity of the cardboard box and without substantially beating out of the parallel wall (6).

3. The method of claim 1 or 2, **characterized in that** after closing of the card board box (2) the tongue (38) is pulled out of a gap between the rim of the parallel and not substantially beat out wall (6) and the further folding line (18) between the closing flap (17) and the insetting flap (19).

4. The method of at least one of the claims 1 to 3, **characterized in that** prior to the pushing of the insetting flap (19) into the interior (44) of the cardboard box (2) the insetting flap (19) is prefolded along the further folding line (18) in the direction of the closing flap (17) limited by a stop (26) and under the influence of folding and pushing means (27).

5. An apparatus for closing a cardboard box (2) during continuous conveyance, the cardboard box having two walls (5, 6) being arranged parallel to each other, one wall (5) over a folding line (16) being in connection with a closing flap (17), the closing flap over a further folding line (18) being in connection with an insetting flap (19) having a free extending rim (42), including a guiding element for lifting the free extending rim (42) of the insetting flap (19) with respect to the closing flap (17) and the other parallel wall (6) of the cardboard box (2), and a ram (45) being driven back and forth for pushing the insetting flap (19) into the interior (44) of the cardboard box (2), especially of claim 1, the guiding element being moved in accordance with the conveying direction (4) of the cardboard box (2) with a speed in the conveying direction (4) being at least about the same as the speed of the continuous conveyance of the cardboard box (2), **characterized in that** a thin tongue (38) serving as guiding element is provided, the thin tongue being driven in two directions perpendicular to each other in a controlled manner with respect to the interior (44) of the cardboard box (2).

6. The apparatus of claim 5, **characterized in that** the ram (45) being driven back and forth is moved in the conveying direction (4) of the cardboard box (2) with a speed being at least about the same as the speed of the continuous conveyance of the cardboard box (2).

7. The apparatus of claim 5 or 6, **characterized in that** a plurality of tongues (38) is arranged on a driven supporting element (36), and **in that** the supporting element (36) moves the tongues (38) parallel to a conveyor belt (3) carrying the erected cardboard boxes (2) at least along a distance (48) in the conveying direction (4) of the apparatus (1).

8. The apparatus of at least one of the claims 5 to 7, **characterized in that** a plurality of rams (45) is arranged on a driven support (46), and **in that** the support (46) at least when the rams enter the closing position of the closing flap (17) moves the rams (45) parallel to the conveying belt (3) carrying the erected cardboard boxes (2).

9. The apparatus of at least one of the claims 5 to 8, **characterized in that** a stationery track (40) is arranged for lifting the involved tongue (38) and the involved insetting flap (19) in a height position above the bottom wall (6) of the involved cardboard box (2).

10. The apparatus of at least one of the claims 5 to 9, **characterized in that** a common drive (50) having a fixed gear connection is arranged to drive simultaneously both the supporting element (36) and the support (46).

11. The apparatus of claim 8, **characterized in that** the outer shape of the support (46) is designed in a manner to hold the closing flap (17) of the cardboard box (2) in the closed position during pulling out of the tongue (38).

## Revendications

1. Procédé de fermeture d'une boîte en carton pliante (2) pendant son transport continu, la boîte en carton pliante (2) comportant deux parois (5, 6) parallèles entre elles, un rabat de fermeture (17) étant attaché à une paroi (5) par l'intermédiaire d'une ligne de pliage (16) et une patte insérable (19), munie d'un bord libre (42), étant attachée audit rabat de fermeture par l'intermédiaire d'une ligne de pliage (18) supplémentaire, dans lequel procédé la patte insérable (19) est repliée par rapport au rabat de fermeture (17) le long de la ligne de pliage (18) supplémentaire, le bord libre (42) de la patte insérable (19) est soulevé avec un élément de guidage par rapport à l'autre paroi (6) parallèle de la boîte en carton pliante (2), et la patte insérable (19) est insérée avec un poussoir (45) dans la boîte en carton pliante (2), l'élément de guidage et le poussoir (45), pendant leur coopération avec la boîte en carton pliante (2), étant déplacés dans la direction de transport (4) à une vitesse qui correspond au moins sensiblement à la vitesse du transport continu de la boîte en carton pliante (2), **caractérisé en ce que** le bord libre (42) de la patte insérable (19) est soulevé par rapport à la paroi (6) parallèle de la boîte en carton pliante (2), au moyen d'une mince languette (38) comme élément de guidage et la languette (38) est introduite dans le volume intérieur (44) de la boîte en carton pliante (2) à proximité de la face intérieure (43) de la paroi (6) parallèle, **en ce que** la patte insérable (19) est insérée avec le poussoir (45) dans la boîte en carton pliante (2), sous l'effet du guidage au moyen de la languette (38), puis la languette (38) est tirée hors du volume intérieur (44) de la boîte en carton pliante (2).

2. Procédé selon la revendication 1, **caractérisé en ce que** la languette (38) dans le volume intérieur (44) de la boîte en carton pliante (2) est abaissée sur la face intérieure (43) de la paroi (6) parallèle, sous l'effet de l'élasticité naturelle de la boîte en carton pliante et sans bombement notable de cette paroi (6) parallèle.

3. Procédé selon la revendication 1 ou 2, **caractérisé en ce que** la languette (38), après la fermeture de la boîte en carton pliante (2), est tirée hors d'une fente entre le bord de la paroi (6) parallèle, très peu bombée, et la ligne de pliage (18) supplémentaire entre le rabat de fermeture (17) et la patte insérable (19).

4. Procédé selon au moins l'une des revendications 1 à 3, **caractérisé en ce que** la patte insérable (19), avant son introduction dans le volume intérieur (44) de la boîte en carton pliante (2), est rompue préalablement autour de la ligne de pliage (18) supplémentaire par rapport au rabat de fermeture (17), avec une butée (26) et sous l'action de moyens de pliage et d'appui (27).

5. Dispositif de fermeture d'une boîte en carton pliante (2) pendant son transport continu, la boîte en carton pliante (2) comportant deux parois (5, 6) parallèles entre elles, un rabat de fermeture (17) étant attaché à une paroi (5) par l'intermédiaire d'une ligne de pliage (16) et une patte insérable (19), munie d'un bord libre (42), étant attachée audit rabat de fermeture par l'intermédiaire d'une ligne de pliage (18) supplémentaire, comportant un élément de guidage destiné à soulever le bord libre (42) de la patte insérable (19) par rapport au rabat de fermeture (17) et par rapport à l'autre paroi (6) parallèle de la boîte en carton pliante (2), et comportant un poussoir (45), actionné en va-et-vient pour introduire la patte insérable (19) dans le volume intérieur (44) de la boîte en carton pliante (2), en particulier selon la revendication 1, l'élément de guidage étant déplacé dans la direction de transport (4), conformément à la direction de transport (4) de la boîte en carton pliante (2), à une vitesse qui correspond au moins sensiblement à la vitesse du transport continu de la boîte en carton pliante (2), **caractérisé en ce que** comme élément de guidage, est prévue une mince languette (38), qui peut être actionnée, par rapport au volume intérieur (44) de la boîte en carton pliante (2), de manière commandée dans deux directions perpendiculaires l'une à l'autre.

6. Dispositif selon la revendication 5, **caractérisé en ce que** le poussoir (45) actionné en va-et-vient est également déplacé dans la direction de transport (4) de la boîte en carton pliante (2) avec une vitesse qui correspond au moins sensiblement à la vitesse du transport continu de la boîte en carton pliante (2).

7. Dispositif selon la revendication 5 ou 6, **caractérisé en ce qu'**une pluralité de languettes (38) sont disposées sur un élément support (36) actionné, et **en ce que** l'élément support (36) déplace les languettes (38) au moins sur une distance (48) dans la direction de transport (4) du dispositif (1) parallèlement à une bande transporteuse (3) portant les boîtes en carton pliante (2) redressées.

8. Dispositif selon au moins l'une des revendications 5 à 7, **caractérisé en ce qu'**une pluralité de poussoirs (45) sont disposés sur un support (46) actionné, et **en ce que** le support (46), au moins lorsque le rabat de fermeture (17) a atteint sa position de fermeture, déplace les poussoirs (45) parallèlement à une bande transporteuse (3) portant les boîtes en carton pliante (2) redressées.

9. Dispositif selon au moins l'une des revendications 5 à 8, **caractérisé en ce qu'**il est prévu une voie de glissement (40) fixe pour soulever la languette (38) concernée et la patte insérable (19) concernée dans une position en hauteur au-dessus de la paroi de fond (6) de la boîte en carton pliante (2) concernée.

10. Dispositif selon au moins l'une des revendications 5 à 9, **caractérisé en ce qu'**il est prévu un système d'entraînement (50) commun pour l'élément support (36) et le support (46), lequel comporte une liaison fonctionnelle fixe.

11. Dispositif selon la revendication 8, **caractérisé en ce que** le contour extérieur du support (46) est configuré de telle sorte que, lors de l'extraction de la languette (38), il maintient le rabat de fermeture (17) de la boîte en carton pliante (2) dans sa position fermée.
